# EUROPÄISCHE PATENTSCHRIFT

(11) **EP 4 029 679 B1**
(45) Veröffentlichungstag und Bekanntmachung des Hinweises auf die Patenterteilung: **14.08.2024**
(21) Anmeldenummer: 21152194.3
(22) Anmeldetag: 18.01.2021
(51) Int. Cl.: B30B 1/40, B21D 37/10, B21D 28/32

(54) **VERFAHREN ZUR ZUSTANDSBEWERTUNG EINES KEILTRIEBS**
METHOD FOR EVALUATING THE STATE OF A WEDGE DRIVE
PROCÉDÉ D'ÉVALUATION DE L'ÉTAT D'UN MÉCANISME D'ENTRAÎNEMENT À COIN

(43) Veröffentlichungstag der Anmeldung: 20.07.2022
(73) Patentinhaber: voestalpine Camtec GmbH, 4020 Linz (AT)
(72) Erfinder: MITTER, Thomas, 4191 Vorderweißenbach (AT); BRETSCHNEIDER, Andreas, 4020 Linz (AT); LACKNER, Bernhard, 4020 Linz (AT); REISCHL, Alexander, 4824 Gosau (AT)
(74) Vertreter: Jell, Friedrich

(56) Entgegenhaltungen:
- CN-A- 109 092 991
- CN-U- 204 412 926

## Beschreibung

Die Erfindung betrifft ein Verfahren zur Zustandsbewertung eines Keiltriebs einer Vorrichtung, insbesondere einer Presse, welcher Keiltrieb zur Umlenkung einer Kraft, insbesondere Presskraft, einen Arbeitshub und einen zu diesem gegenläufigen Rückhub durchführt, bei welchem Verfahren die Ist-Temperatur des Keiltriebs gemessen wird.

Um den Zustand eines Keiltriebs einer Presse zu überwachen, ist es bekannt (WO 2019/120636A1), die Rückstellkraft einer Gasdruckfeder, die für den Rückhub des Keiltriebs verantwortlich ist, zu messen. Anhand dieser Rückstellkraft wird die Position des Schiebers des Keiltriebs abgeschätzt, um eventuellen Schäden an der Presse vorzubeugen. Ein derartiges Verfahren jedoch bedarf vergleichsweise kostenintensiver Kraftsensoren und ist bei der Inbetriebnahme der Presse zudem vergleichsweise aufwendig. So sind daher - je nach Ausgestaltung der Presse - diverse Eichungen zur Anpassung der Überwachung an verschiedene Rückstellkräfte erforderlich.

Des Weiteren ist es aus der DE 102019100687 A1 bekannt, die gemessene Temperatur des Keiltriebs für die Zustandsüberwachung heranzuziehen. Umgebungseinflüsse wie Umgebungstemperatur, Kühlung etc. beeinträchtigen jedoch die gemessene Temperatur-Zustandsgröße erheblich - was die Überwachung des Zustands bzw. die Bewertung des Zustands des Keiltriebs beeinträchtigt. Die DE102019100687A1 offenbart ein Verfahren nach dem Oberbegriff des Anspruchs 1.

Die Erfindung hat sich daher die Aufgabe gestellt, ein Verfahren zur Bewertung des Zustands eines Keiltriebs zur Verfügung zu stellen, das zuverlässig und ohne kostenintensive Sensorik möglich ist.

Die Erfindung löst die gestellte Aufgabe durch die Merkmale des Anspruchs 1.

Indem mehrere Ist-Temperaturwerte während des Arbeits- und/oder Rückhubs des Keiltriebs kontinuierlich oder in zeitlichen Abständen erfasst werden, können zunächst mehrere Zustandsgrößen in einem Zyklus des Keiltriebs für die Bewertung des Zustands des Keiltriebs zur Verfügung stehen - was speziell zur Erhöhung der Genauigkeit der Bewertung beiträgt. Die Reproduzierbarkeit des Verfahrens wird erfindungsgemäß besonders gesteigert, weil aus diesen erfassten Ist-Temperaturwerten ein zeitlicher Ist-Temperaturverlauf gebildet wird, von welchem Ist-Temperaturverlauf die Ist-Schwingungsbreite für die Zustandsbewertung des Keiltriebs bestimmt wird.

Auf diese Weise können nämlich Umgebungseinflüsse auf die gemessenen Ist-Temperaturwerte weitgehend unterdrückt werden, da sich solche durch eine Differenzbildung bei der Berechnung der Ist-Schwingungsbreite gegenseitig aufheben. Damit ist erfindungsgemäß selbst unter Verwendung von Temperaturmessungen höchste Genauigkeit bei der Bewertung des Zustands des Keiltriebs erreichbar.

Auf kosten- und wartungsintensive Kraftsensoren kann daher verzichtet werden. Zudem ist die Bestimmung der Ist-Schwingungsbreite vergleichsweise einfach durchzuführen. Das erfindungsgemäße Verfahren ist daher trotz Verwendung kostengünstiger Sensoren nicht nur genau und reproduzierbar, sondern kann auch eine schnelle Bewertung des Zustands des Keiltriebs ermöglichen. Somit ist ein vorzeitiges Eingreifen in einen laufenden Prozess ermöglicht, bevor Schäden am Keiltrieb auftreten.

Eine weitere Vereinfachung des Verfahrens kann sich ergeben, wenn die Ist-Temperatur des Keiltriebs zumindest am Beginn und am Ende des Arbeitshubs und/oder Rückhubs gemessen wird. Mit zumindest diesen Anfangs-/End-Zeitpunkten der Messdatenerfassung sind insbesondere Temperaturwerte im Bereich einer Maximum- bzw. Minimumstelle im Temperaturverlauf standfest erfassbar, welche Maximum- bzw. Minimumstelle sich in einem Zyklus aus Arbeitshub und Rückhub ergeben. Vorzugsweise wird ausschließlich am Beginn und am Ende des Arbeitshubs und/oder Rückhubs gemessen, um das Verfahren weiter zu vereinfachen und auch zu beschleunigen.

Das Verfahren zur Zustandsbewertung kann besonders robust vorgesehen werden, wenn mehrere Ist-Schwingungsbreiten von zeitlich aufeinander folgenden Arbeits- und/oder Rückhüben bestimmt werden.

Vorzugsweise wird die Ist-Schwingungsbreite normiert, indem diese zu einer Bezugsgröße in Beziehung gesetzt wird, welche Bezugsgröße einer Soll-Schwingungsbreite des Temperaturverlaufs entspricht. Vorzugweise wird die Soll-Schwingungsbreite des Temperaturverlaufs bei der Einarbeitung des Keiltriebs ermittelt und kann so eine besonders zuverlässige Referenzgröße darstellen. Derart ist die Bewertung des Zustands des Keiltriebs weiter zu erleichtern.

Vorstehend Genanntes ist weiter verbesserbar, wenn die Ist-Schwingungsbreite normiert wird, indem der Quotient aus dieser Ist-Schwingungsbreite und der Bezugsgröße gebildet wird. Dies kann zudem die Auswertung erleichtern, sowie insbesondere auch eine Möglichkeit eröffnen, anhand unterschiedlicher Schwellenwerte die normierte Ist-Schwingungsbreite zu kategorisieren und damit den Zustand des Keiltriebs exakter zu bewerten.

Im Falle der normierten Ist-Schwingungsbreite > 1,5, kann der Zustand des Keiltriebs als kritisch überlastet bewertet werden. Dies wird beispielsweise verursacht durch unzulässig hohe Kräfte auf den Keiltrieb im Arbeitshub.

Im Falle der normierten Ist-Schwingungsbreite > 1,2 und ≤ 1,5 kann der Zustand des Keiltriebs als überlastet bewertet werden. Dies wird beispielsweise verursacht durch hohe Kräfte auf den Keiltrieb im Arbeitshub.

Im Falle der normierten Ist-Schwingungsbreite ≥ 0,7 und ≤ 1,2 kann der Zustand des Keiltriebs als intakt bewertet werden.

Im Falle der normierten Ist-Schwingungsbreite < 0,7 kann der Zustand der Vorrichtung als defekt bewertet werden - insbesondere dahin gehend defekt, dass auf Basis der Zustandsbewertung ein Werkzeugbruch als Ursache für die erheblich verminderte Schwingungsbreite des Ist-Temperaturverlaufs vorliegt.

Auch können bei der Bewertung des Zustands des Keiltriebs mehrere normierte Ist-Schwingungsbreiten herangezogen werden. Insbesondere kann bei mehr als 100, zeitlich aufeinanderfolgenden normierten Ist-Schwingungsbreite, welche > 1,2 und ≤ 1,5 sind, der Zustand des Keiltriebs als verschlissen bewertet werden. Eine Wartung der Gleitflächen ist daher angezeigt und durchzuführen.

Beispielsweise ist es möglich, dass eine Differenz aus zwei aufeinanderfolgenden normierten Ist-Schwingungsbreiten ermittelt wird, wobei sich die Differenz durch Subtraktion der nachfolgenden Ist-Schwingungsbreite von der vorhergehenden Ist-Schwingungsbreite bestimmt, um damit die Bewertung des Zustands des Keiltriebs weiter zu verbessern. Vorzugsweise wird solch eine Differenz aus zwei direkt aufeinanderfolgenden normierten Ist-Schwingungsbreiten ermittelt.

Im Falle der Differenz > 0,5 kann der Zustand der Vorrichtung als kritisch überlastet bewertet werden. Dies wird beispielsweise verursacht durch einen Bruch der Schneide am Stempel der Vorrichtung bzw. Presse.

Im Falle der Differenz > 0,2 und ≤ 0,5 kann der Zustand der Vorrichtung als überlastet bewertet werden. Dies wird beispielsweise verursacht durch eine verschlissene Schneide am Stempel der Vorrichtung bzw. Presse.

Im Falle der Differenz ≥ -0,15 und ≤ 0,2 kann der Zustand des Keiltriebs als intakt bewertet werden.

Im Falle der Differenz < -0,15 kann der Zustand der Vorrichtung als defekt bewertet werden - insbesondere dahin gehend defekt, dass beispielsweise ein Werkzeugbruch, als Ursache für diese negative Differenz vorliegt. Mit einer Differenz < -0,15 kann solch ein sprunghafter Anstieg ausreichend erkannt werden.

Bei mehreren, insbesondere bei mehr als 100, zeitlich aufeinanderfolgenden Differenzen, welche ≥ 0,001 sind, wird der Zustand der Vorrichtung als verschlissen bewertet. Dies wird beispielsweise verursacht durch eine stumpf werdende Schneide eines Stempels der Presse. Beispielsweise kann aus den Differenzen ein Ist-Verschleißkennwert des Keiltriebs abgeleitet werden - etwa, indem beispielsweise unter Verwendung eines "Look-up Tables" der Differenz ein Verschleißkennwert des Keiltriebs zugeordnet wird.

Der Zustand des Keiltriebs kann besonders schnell und zuverlässig bewertet werden, wenn die Ist-Temperaturen im Bereich einer Treiberführung und/oder im Bereich einer Zwangsrückholerführung gemessen werden. Bekanntermaßen weist der Keiltrieb neben einem Schieberbett, ein Schieberteil, einen Treiber und auch einen zwischen Schieberteil und Treiber vorgesehenen Zwangsrückholer auf.

Beispielsweise sind diese Ist-Temperaturen im Bereich der Treiberführung und/oder der Zwangsrückholerführung Ist-Temperaturen des Treibers, was die Zuverlässigkeit der Bewertung des Zustands des Keiltriebs weiter erhöhen.

Zudem ist vorstellbar, dass eine zweite Ist-Temperatur im Bereich des Treibers des Keiltriebs gemessen wird, und dass für die Zustandsbewertung des Keiltriebs eine Temperaturdifferenz zwischen der Ist-Temperatur des Zwangsrückholers und der zweiten Ist-Temperatur des Treibers gebildet wird.

Im Falle der Temperaturdifferenz > 2 °C, kann der Zustand des Keiltriebs als kritisch überlastet bewertet werden - insbesondere dahin gehend kritisch überlastet, dass eine hohe Belastung bis Überlastung des Zwangsrückholers vorliegt und sohin unmittelbar ein Defekt des Keiltriebs bevorstehen kann.

Im Falle der Temperaturdifferenz ≥ 0,5 °C und ≤ 2 °C, kann der Zustand des Keiltriebs als überlastet bewertet werden. Damit kann nämlich erfasst werden, dass der Zwangsrückholer im Rückhub mitwirkt, was auf einen bevorstehenden Defekt der anderen Rückstellmittel (z. B.: Gasdruckfeder) am Keiltrieb schließen lässt. Es ist daher möglich, eine Instandsetzung des Keiltriebs rechtzeitig vor einem defekten Zustand des Zwangsrückholers zu veranlassen.

Im Falle der Temperaturdifferenz < 0,5 °C kann der Zustand des Keiltriebs als intakt bewertet werden - dies insbesondere aufgrund der Tatsache, dass in diesem Fall der

Zwangsrückholer beim Rückhub wirkungsfrei ist und der Keiltrieb daher seine bestimmungsgemäße Funktion erfüllt.

Die erfindungsgemäße Zustandsbewertung kann für eine Zustandsüberwachung (Condition Monitoring) verwendet werden, um damit den Zustand des Keiltriebs, insbesondere der Vorrichtung mit dem Keiltrieb, zu überwachen.

Die Erfindung hat sich zudem die Aufgabe gestellt, einen Keiltrieb mit einem Temperatursensor der eingangs geschilderten Art derart konstruktiv zu verändern, dass eine zuverlässige Bewertung des Zustands des Keiltriebs vorgenommen werden kann. Zudem soll die Konstruktion des Keiltriebs vereinfacht werden.

Die Erfindung löst die gestellte Aufgabe durch die Merkmale des Anspruchs 15.

Indem ein erster Temperatursensor im Bereich der Treiberführung und/oder ein zweiter Temperatursensor im Bereich der Zwangsrückholerführung angeordnet ist, kann eine besonders zuverlässige Temperaturmessung am Keiltrieb vorgenommen werden. Auch ist diese Anordnung konstruktiv vergleichsweise einfach realisierbar - was den Keiltrieb weiter vereinfachen kann.

Vorzugsweise weist die Treiberführung, insbesondere als Dachführung ausgeführt, zwei Führungsflächen am Treiber auf, zwischen denen der erste Temperatursensor am Treiber angeordnet ist. Mit einem derart angeordneten ersten Temperatursensor kann zudem eine Zustandsänderung reaktionsschnell detektiert werden.

Zudem ist vorstellbar, dass die Zwangsrückholerführung am Treiber einen Vorsprung aufweist, die eine Führungsbahn für den Zwangsrückholer ausbildet, wobei der zweite Temperatursensor im Bereich des Vorsprungs angeordnet ist. Auch in dieser Position des zweiten Temperatursensors am Treiber kann besonders reaktionsschnell eine Zustandsänderung detektiert werden. Außerdem ist dieser zweite Temperatursensor am Keiltrieb vergleichsweise leicht zugänglich - was dessen Kontrolle und/und Wartung weiter erleichtert.

Die Erfindung hat sich zudem die Aufgabe gestellt, eine Vorrichtung, insbesondere eine Presse, zur Verfügung zu stellen, deren Funktion und Funktionstüchtigkeit besonders zuverlässig sichergestellt werden kann - zudem soll die Vorrichtung konsturktiv einfacht aufgebaut sein.

Für die Lösung der Aufgabe zeichnet sich hierbei eine Vorrichtung, insbesondere Presse, aus, mit einem erfindungsgemäßen Keiltrieb und mit einer mit dem ersten und/oder zweiten Temperatursensor verbundenen Auswerteeinrichtung zur Zustandsbewertung und/oder Zustandsüberwachung des Keiltriebs und/oder der Vorrichtung eignen.

In den Figuren ist beispielsweise der Erfindungsgegenstand anhand einer Ausführungsvariante näher dargestellt. Es zeigen
- Fig. 1: eine Seitenansicht auf den Keiltrieb einer Vorrichtung nach dem Rückhub,
- Fig. 2: eine Seitenansicht auf den Keiltrieb der Fig. 1 nach dem Arbeitshub,
- Fig. 4a: eine Darstellung zu einem Temperaturverlauf am Keiltrieb im Betrieb der Presse,
- Fig. 4b: eine vergrößerte Ansicht der Fig. 4a auf einen Teilabschnitt des Temperaturverlaufs,
- Fig. 4c: eine Darstellung von aus dem Temperaturverlauf der Fig. 4b bestimmten normierten Schwingungsbreiten,
- Fig. 5a: eine Draufsicht auf einen Treiber des nach der Fig. 1 dargestellten Keiltriebs
- Fig. 5b: eine Querschnittsansicht auf den Treiber nach der Fig. 5a und
- Fig. 6: eine Ansicht auf die Auswerteeinrichtung der Vorrichtung nach Fig. 1.

Nach den Figuren 1 bis 2 ist ein Keiltrieb 1 dargestellt, der ein Schieberbett 2, ein Schieberteil 3 und einen Treiber 4 aufweist.

Auf das Schieberbett 2 wirkt eine Kraft P einer nur ansatzweise schematisch dargestellten Vorrichtung 100, nämlich Presse.

Der Keiltrieb 1 lenkt diese Kraft P zur Betätigung eines nur andeutungsweise dargestellten Schneidwerkzeugs 5, das am Schieberteil 3 befestigt ist, um 90 Grad um. Hierzu führt der Keiltrieb 1 einen Arbeitshub 6a und einen Rückhub 6b durch. Der Arbeitshub 6a schließt an die in Fig. 1 dargestellte Ausgangslage des Keiltriebs 1 an. Der Rückhub 6b schließt an die in Fig. 2 dargestellte Arbeitslage des Keiltriebs 1 an.

Damit alle Teile des Keiltriebs 1 nach dem Rückhub die vorgegebene Position in Ausgangslage einnehmen, ist der Keiltrieb 1 mit einem ersten Rückstellmittel in Form einer Gasdruckfeder 7 versehen. Das zwischen Schieberbett 2 und Schieberteil 3 vorgesehene Rückstellmittel 7 entspannt sich im Rückhub 6b und drückt damit das Schieberteil 3 entlang einer Linearführung einer Schieberteilführung 19 zurück, die zwischen Schieberbett 2 und Schieberteil 3 vorgesehen ist.

Im Falle einer unwirksamen Gasdruckfeder 7 ist zwischen Schieberteil 3 und Treiber 4 bekanntermaßen noch ein zweites Rückstellmittel vorgesehen - nämlich ein Zwangsrückholer 9. Versagt auch dieser Zwangsrückholers 9 in seiner Funktion, ist mit einem Versagen der Keiltriebs 1 und folglich einem Werkzeugbruch an der Vorrichtung 100 zu rechnen.

Es ist daher unerlässlich, den Zustand des Keiltriebs 1 reproduzierbar und schnell zu erkennen sowie beurteilen zu können. Dies wird durch das erfindungsgemäße Verfahren zur Zustandsbewertung ermöglicht, indem mehrere Ist-Temperaturwerte (T1, T2) des Keiltriebs 1 über - im Ausführungsbeispiel zwei - Temperatursensoren 10a 10b gemessen werden, welche Temperatursensoren anhand der Fig. 3 und 5 am Treiber 4 zu erkennen sind.

Diese Ist-Temperaturwerte T werden im Ausführungsbeispiel während des Arbeits- und Rückhubs 6a, 6b kontinuierlich erfasst, gemäß welcher Erfassung - siehe hierzu Fig. 4a - ein zeitlicher Ist-Temperaturverlauf T(t) aus den gemessenen Ist-Temperaturen T gebildet wird.

Aus diesem Ist-Temperaturverlauf T(t) eines Arbeits- und Rückhubs 6a, 6b wird die Ist-Schwingungsbreite 11 für die Zustandsbewertung des Keiltriebs bestimmt, welche Ist-Schwingungsbreite 11 sich aus der Differenz der Ist-Temperaturwerte T2 und T1 ergibt - wie in Fig. 4b zu erkennen.

Dabei stellt der Ist-Temperaturwert T1 die Ist-Temperatur T des Keiltriebs 1 am Anfang des Arbeitshubs 6a und der Ist-Temperaturwert T2 die Ist-Temperatur T des Keiltriebs 1 am Ende des Arbeitshubs 6b dar. Dieser Verlauf begründet sich im Wesentlichen dadurch, dass während des Arbeitshubs 6a die Ist-Temperatur T ansteigt, welche dann beim Rückhub 6b sinkt.

Diese von Umgebungseinflüssen auf die Ist-Temperatur T des Keiltriebs 1 entkoppelte Schwingungsbreite 11 ist ein besonders exaktes und rasch zu bestimmendes Maß für eine zuverlässige Zustandsbewertung - beispielsweise, indem die Schwingungsbreite 11 mit Werten verglichen wird, von denen der Zustand des Keiltriebs 1 bekannt ist.

So betragen beispielsweise die in der - ohne Temperaturskala dargestellten - Fig. 4b bezeichneten Ist-Temperaturen
T1 = 32 °C (Grad Celsius) und
T2 = 33,2 °C,
was zu einer Schwingungsbreite 11 von ca. 1,2 führt.

Durch diese Berücksichtigung der Ist-Schwingungsbreite 11 bei der Zustandsbewertung des Keiltriebs 1 ist ohne kostenintensive Sensorik, wie etwa mithilfe von Kraftsensoren, der Zustand des Keiltriebs 1 zuverlässig zu bestimmen.

Vorteilhaft wird diese Ist-Schwingungsbreite 11 normiert, indem der Quotient aus dieser Ist-Schwingungsbreite 11 und der Bezugsgröße gebildet wird. Hierzu wird also diese Ist-Schwingungsbreite 11 durch diese Bezugsgröße 12 dividiert - wie in der Fig. 6 zu erkennen -, was von der Auswerteeinrichtung 20 durchgeführt wird.

Diese Bezugsgröße 12 entspricht einer Soll-Schwingungsbreite 12 des Temperaturverlaufs des Keiltriebs 1 während einer Einarbeitung. Anhand dieser normierten Schwingungsbreite 11a wird dann der Zustand des Keiltriebs 1 bestimmt - was eine Vielzahl an voneinander unterscheidbaren Zuständen zulässt.

Zum Teil des nach Fig. 4b dargestellten Temperaturverlaufs T(t) ist in der Fig. 4c die normierte Ist-Schwingungsbreite 11a dargestellt. Beispielsweise beträgt diese normierte Ist-Schwingungsbreite 11a für die in Fig. 4c eingezeichnete Ist-Schwingungsbreite 11 ungefähr 1,1.

In diesem Fall ist der Zustand des Keiltriebs 1 als intakt (Z3) zu bewerten, da die normierte Ist-Schwingungsbreite 11a ≥ 0,7 und ≤ 1,2 ist.

Im weiteren It. Fig. 4b dargestellten Verlauf steigt die Ist-Schwingungsbreite 11a auf die zweite Ist-Schwingungsbreite 11a₂ an - ab einem Zeitpunkt, bei dem diese > 1,2 wird, ist der Zustand des Schiebers als überlastet (Z2) zu bewerten. Bei einer derart erhöhten normierten zweiten Ist-Schwingungsbreite 11a₂ ist also von einer Überlastung eines Bauteils an der Vorrichtung 100 auszugehen. Der Betrieb der Vorrichtung muss mit erhöhter Genauigkeit überwacht werden, eine baldige Wartung ist empfehlenswert anzusehen.

Falls die normierte Ist-Schwingungsbreite 11a auf größer gleich 1,5 ansteigt, wie in der dritten Ist-Schwingungsbreite 11a₃ in der Figur 4c zu erkennen, ist der Zustand des Keiltriebs 1 als kritisch überlastet (Z1) zu bewerten und der Betrieb der Vorrichtung möglichst umgehend einzustellen.

Ist die normierte Ist-Schwingungsbreite 11a kleiner gleich 0,7, ist der Zustand des Keiltriebs 1 als defekt (Z4) zu bewerten. Bei einer derart kleinen normierten Ist-Schwingungsbreite 11a von kleiner 0,7 ist nämlich von einem Bruch eines Bauteils an der Vorrichtung 100 auszugehen. Der Betrieb der Vorrichtung 100 ist dann sofort einzustellen.

Ist die normierte Ist-Schwingungsbreite 11a über mehrere, insbesondere bei mehr als 100, zeitlich aufeinanderfolgenden Ist-Schwingungsbreiten 11a > 1,2 und ≤ 1,5, kann der Keiltrieb als verschlissen bewertet werden. Eine baldige Wartung der Vorrichtung ist durchzuführen, was beispielsweise durch eine Zustandsüberwachung erfolgen kann.

In Fig. 4c ist erkennbar, dass für die Zustandsbewertung des Keiltriebs 1 zudem eine Differenz Δ11a aus zwei direkt aufeinanderfolgenden normierten Ist-Schwingungsbreiten 11a ermittelt wird.

Die Differenz Δ11a zwischen der zweiten und damit nachfolgenden Ist-Schwingungsbreit 11a₂ und der vorhergehenden Ist-Schwingungsbreit 11a beträgt ca. 0,05. In diesem Fall wird der Zustand des Keiltriebs 1 als intakt bewertet und zwar, weil Differenz Δ11a im Bereich ≥ -0,15 und ≤ 0,2 liegt.

Falls die Differenz Δ11a ansteigt und im Bereich > 0,2 und ≤ 0,5 liegt, wird der Zustand der Vorrichtung 100 als überlastet bewertet. Bei einer Differenz Δ11a > 0,5 wird der Zustand der Vorrichtung 100 als kritisch überlastet bewertet.

Sinkt die Differenz Δ11a unter -0,15 wird der Zustand der Vorrichtung 100 als defekt bewertet.

Des Weiteren wird bei mehreren, insbesondere bei mehr als 100, zeitlich aufeinanderfolgenden Differenzen Δ11a, welche > 0,001 sind, der Zustand der Vorrichtung 100 als verschlissen bewertet.

Erfindungsgemäß ist der erste Temperatursensor 10a im Bereich der Treiberführung 8 angeordnet, wie in Fig. 5a zu erkennen. Der Temperatursensor 10a ist in einer Nut 13 des Treibers 4 angeordnet, welche Nut 13 in Längsrichtung L des Treibers 4 verläuft und zwischen den beiden Führungsflächen 14a, 14b der Treiberführung 8 angeordnet ist. Wie an der Neigung der Führungsflächen 14a, 14b zu erkennen, ist die Treiberführung 8 als Dachführung ausgeführt.

Der Keiltrieb 1 weist eine Zwangsrückholerführung 18 zwischen dem Treiber 4 und dem klammerförmigen Zwangsrückholer 9 auf - wie insbesondere in Fig. 1 zu erkennen.

Dadurch steht zur Temperaturmessung neben der Treiberführung 8 auch eine weitere vorteilhafte Stelle am Keiltrieb 1 für eine zuverlässige Temperaturmessung zur Verfügung. Erfindungsgemäß wird nun der zweite Temperatursensor 10b im Bereich der Zwangsrückholerführung 18 angeordnet, wie in Fig. 1 zu erkennen.

Hierzu weist die Zwangsrückholerführung 18 am Treiber 4 einen Vorsprung 15 auf, der eine Führungsbahn 16 für den Zwangsrückholer 9 ausbildet. Der Temperatursensor 10b ist im Bereich dieses Vorsprungs 15 in einer Nut 17 angeordnet.

Für die Zustandsbewertung des Keiltriebs 1 wird nun eine zweite Ist-Temperatur T_{T} mit Hilfe eines Temperatursensors 21 im Bereich eines Treibers 4 des Keiltriebs 1 gemessen, und zwar in einer Ausnehmung 22 am Fuß 23 des Treibers 4, wie in Fig. 5b dargestellt.

Anschließend wird eine Temperaturdifferenz ΔT zwischen der Ist-Temperatur T - gemessen mit dem zweiten Temperatursensor 10b - und der zweiten Ist-Temperatur T_{T} des Treibers 4 gebildet.

Ist diese Temperaturdifferenz ΔT > 2 °C (Grad Celsius), wird der Zustand des Keiltriebs 1 als kritisch überlastet bewertet.

Ist diese Temperaturdifferenz ΔT ≥ 0,5 °C und ≤ 2 °C, wird der Zustand des Keiltriebs 1 als überlastet bewertet.

Ist diese Temperaturdifferenz ΔT < 0,5, wird der Zustand des Keiltriebs 1 als intakt bewertet.

Des Weiteren ist vorstellbar - allerdings nicht dargestellt -, dass die Ist-Temperaturwerte eines Temperatursensors 10a, 10b in eine Datenbank übertragen werden und eine Auswerteeinrichtung 20 mit den Daten der Datenbank den Zustand des Keiltriebs 1 und/oder der Vorrichtung 100 bewertet und/oder eine Zustandsüberwachung des Keiltriebs 1 und/oder der Vorrichtung 100 durchführt.

## Patentansprüche

1. Verfahren zur Zustandsbewertung eines Keiltriebs (1) einer Vorrichtung (100), insbesondere einer Presse, welcher Keiltrieb (1) zur Umlenkung einer Kraft (P), insbesondere Presskraft, einen Arbeitshub (6a) und einen zu diesem gegenläufigen Rückhub (6b) durchführt, bei welchem Verfahren die Ist-Temperatur (T) des Keiltriebs (1) gemessen wird, **dadurch gekennzeichnet, dass** mehrere Ist-Temperaturwerte (T1, T2) während des Arbeits- und/oder Rückhubs (6a, 6b) des Keiltriebs (1) kontinuierlich oder in zeitlichen Abständen erfasst werden und aus diesen erfassten Ist-Temperaturwerten (T1, T2) ein zeitlicher Ist-Temperaturverlauf (T(t)) gebildet wird, von welchem Ist-Temperaturverlauf (T(t)) eine Ist-Schwingungsbreite (11) für die Zustandsbewertung des Keiltriebs (1) bestimmt wird.

2. Verfahren nach Anspruch 1, **dadurch gekennzeichnet, dass** die Ist-Temperatur (T) des Keiltriebs (1) zumindest am Beginn und am Ende des Arbeitshubs (6a) und/oder Rückhubs (6b) gemessen wird.

3. Verfahren nach Anspruch 1 oder 2, **dadurch gekennzeichnet, dass** mehrere Ist-Schwingungsbreiten (11) von zeitlich aufeinander folgenden Arbeits- und/oder Rückhüben (6a, 6b) bestimmt werden.

4. Verfahren nach einem der Ansprüche 1 bis 3, **dadurch gekennzeichnet, dass** die Ist-Schwingungsbreite (11) normiert wird, indem diese zu einer Bezugsgröße in Beziehung gesetzt wird, welche Bezugsgröße einer, insbesondere während einer Einarbeitung ermittelten, Soll-Schwingungsbreite (12) des Temperaturverlaufs (T(t)) entspricht.

5. Verfahren nach Anspruch 4, **dadurch gekennzeichnet, dass** die Ist-Schwingungsbreite (11) normiert wird, indem der Quotient aus dieser Ist-Schwingungsbreite (11) und der Bezugsgröße gebildet wird.

6. Verfahren nach Anspruch 5, **dadurch gekennzeichnet, dass**
im Falle der normierten Ist-Schwingungsbreite (11a) > 1,5 der Zustand des Keiltriebs (1) als kritisch überlastet bewertet wird, und/oder
im Falle der normierten Ist-Schwingungsbreite (11a) > 1,2 und ≤ 1,5 der Zustand des Keiltriebs (1) als überlastet bewertet wird, und/oder
im Falle der normierten Ist-Schwingungsbreite (11a) ≥ 0,7 und ≤ 1,2 der Zustand des Keiltriebs (1) als intakt bewertet wird, und/oder
im Falle der normierten Ist-Schwingungsbreite (11a) < 0,7 der Zustand der Vorrichtung (100) als defekt bewertet wird.

7. Verfahren nach Anspruch 3 und 5, **dadurch gekennzeichnet, dass** bei mehreren, insbesondere bei mehr als 100, zeitlich aufeinanderfolgenden normierten Ist-Schwingungsbreiten (11a), welche > 1,2 und ≤ 1,5 sind, der Zustand des Keiltriebs (1) als verschlissen bewertet wird.

8. Verfahren nach Anspruch 3 und 5, **dadurch gekennzeichnet, dass** für die Zustandsbewertung des Keiltriebs (1) eine Differenz (Δ11a) aus zwei, insbesondere direkt, aufeinanderfolgenden normierten Ist-Schwingungsbreiten (11a, 11a₂) ermittelt wird, wobei sich die Differenz durch Subtraktion der nachfolgenden Ist-Schwingungsbreite (11a₂) von der vorhergehenden Ist-Schwingungsbreite (11a) bestimmt.

9. Verfahren nach Anspruch 8, **dadurch gekennzeichnet, dass**
im Falle der Differenz (Δ11a) > 0,5 der Zustand der Vorrichtung (100) als kritisch überlastet bewertet wird, und/oder
im Falle der Differenz (Δ11a) > 0,2 und ≤ 0,5 der Zustand der Vorrichtung (100) als überlastet bewertet wird, und/oder
im Falle der Differenz (Δ11a) ≥ -0,15 und ≤ 0,2 der Zustand des Keiltriebs (1) als intakt bewertet wird, und/oder
im Falle der Differenz (Δ11a) < -0,15 der Zustand der Vorrichtung (100) als defekt bewertet wird.

10. Verfahren nach Anspruch 8 oder 9, **dadurch gekennzeichnet, dass** bei mehreren, insbesondere bei mehr als 100, zeitlich aufeinanderfolgenden Differenzen (Δ11a), welche ≥ 0,001 sind, der Zustand der Vorrichtung (100) als verschlissen bewertet wird.

11. Verfahren einem der Ansprüche 1 bis 10, **dadurch gekennzeichnet, dass** der Keiltrieb (1) ein Schieberbett (2), ein Schieberteil (3), einen Treiber (4) und einen zwischen Schieberteil (3) und Treiber (4) vorgesehenen Zwangsrückholer (9) aufweist, wobei die Ist-Temperaturen (T) im Bereich einer Treiberführung (8) und/oder im Bereich einer Zwangsrückholerführung (18) gemessen wird.

12. Verfahren nach Anspruch 11, **dadurch gekennzeichnet, dass** eine zweite Ist-Temperatur (T_{T}) im Bereich des Treibers (4) des Keiltriebs (1) gemessen wird, und dass für die Zustandsbewertung des Keiltriebs (1) eine Temperaturdifferenz (ΔT) zwischen der Ist-Temperatur (T) des Zwangsrückholers (9) und der zweiten Ist-Temperatur (T_{T}) des Treibers (4) gebildet wird.

13. Verfahren nach Anspruch 12, **dadurch gekennzeichnet, dass**
im Falle der Temperaturdifferenz (ΔT) > 2 °C der Zustand des Keiltriebs (1) als kritisch überlastet bewertet wird, und/oder
im Falle der Temperaturdifferenz (ΔT) ≥ 0,5 °C und ≤ 2 °C der Zustand des Keiltriebs (1) als überlastet bewertet wird, und/oder
im Falle der Temperaturdifferenz (ΔT) < 0,5 °C der Zustand des Keiltriebs (1) als intakt bewertet wird.

14. Verfahren zur Zustandsüberwachung, bei der unter Verwendung des Verfahrens zur Zustandsbewertung nach einem der Ansprüche 1 bis 13 der Keiltrieb (1), insbesondere die Vorrichtung (100) mit dem Keiltrieb (1), zustandsüberwacht wird.

15. Keiltrieb (1) zur Umlenkung einer Kraft (P), insbesondere Presskraft, mit einem Schieberbett (2), mit einem Schieberteil (3), mit einem Treiber (4), mit einer Treiberführung (8) zwischen und Schieberteil (3) und Treiber (4), mit einem Zwangsrückholer (9) zwischen Schieberteil (3) und Treiber (4), mit einer Zwangsrückholerführung (18) zwischen Treiber (4) und Zwangsrückholer (9) und mit einem Temperatursensor (10a, 10b) zu Messung einer Ist-Temperatur (T) des Keiltriebs (1), **dadurch gekennzeichnet, dass** ein erster Temperatursensor (10a) im Bereich der Treiberführung (8) und/oder ein zweiter Temperatursensor (10a) im Bereich der Zwangsrückholerführung (18) angeordnet ist.

16. Keiltrieb (1) nach Anspruch 15, **dadurch gekennzeichnet, dass** die Treiberführung (8), insbesondere als Dachführung ausgeführt, zwei Führungsflächen (14a, 14b) am Treiber (4) aufweist, zwischen denen der erste Temperatursensor (10a) am Treiber (4) angeordnet ist.

17. Keiltrieb (1) nach Anspruch 15 oder 16, **dadurch gekennzeichnet, dass** die Zwangsrückholerführung (18) am Treiber (4) einen Vorsprung (15) aufweist, die eine Führungsbahn (16) für den Zwangsrückholer (9) ausbildet, wobei der zweite Temperatursensor (10b) im Bereich des Vorsprungs (15) angeordnet ist.

18. Vorrichtung, insbesondere Presse, zur Durchführung des Verfahrens nach einem der Ansprüche 1 bis 14, mit einem Keiltrieb (1) nach einem der Ansprüche 15 bis 17 und mit einer mit dem ersten und/oder zweiten Temperatursensor (10a, 10b) verbundenen Auswerteeinrichtung (20) zur Zustandsbewertung und/oder Zustandsüberwachung des Keiltriebs (1) und/oder der Vorrichtung (100).

## Claims

1. Method for evaluating the condition of a wedge drive (1) of a device (100), in particular a press, which wedge drive (1) performs a working stroke (6a) and a return stroke (6b) in the opposite direction to the working stroke (6a) in order to deflect a force (P), in particular pressing force, in which method the actual temperature (T) of the wedge drive (1) is measured, **characterized in that** a plurality of actual temperature values (T1, T2) are recorded continuously or at time intervals during the working and/or return stroke (6a, 6b) of the wedge drive (1) and a temporal actual temperature curve (T(t)) is formed from these recorded actual temperature values (T1, T2), from which actual temperature curve (T(t)) an actual oscillation amplitude (11) is determined for the condition evaluation of the wedge drive (1).

2. Method according to claim 1, **characterized in that** the actual temperature (T) of the wedge drive (1) is measured at least at the beginning and at the end of the working stroke (6a) and/or return stroke (6b).

3. Method according to claim 1 or 2, **characterized in that** a plurality of actual oscillation amplitudes (11) of successive working and/or return strokes (6a, 6b) are determined.

4. Method according to one of claims 1 to 3, **characterized in that** the actual oscillation amplitude (11) is normalized by relating it to a reference variable, which reference variable corresponds to a nominal oscillation amplitude (12) of the temperature profile (T(t)), in particular determined during a working in.

5. Method according to claim 4, **characterized in that** the actual oscillation amplitude (11) is normalized by forming the quotient of this actual oscillation amplitude (11) and the reference variable.

6. Method according to claim 5, **characterized in that** in the case of the
normalized actual oscillation amplitude (11a) >1.5, the condition of the wedge drive (1) is evaluated as critically overloaded, and/or
in the case of the normalized actual oscillation amplitude (11a) >1.2 and ≤1.5, the condition of the wedge drive (1) is evaluated as overloaded, and/or
in the case of the normalized actual oscillation amplitude (11a) ≥0.7 and ≤1.2, the condition of the wedge drive (1) is evaluated as intact, and/or
in the case of the normalized actual oscillation amplitude (11a) <0.7, the condition of the device (100) is evaluated as defective.

7. Method according to claims 3 and 5, **characterized in that** in the case of a plurality of, in particular more than 100, consecutive normalized actual oscillation amplitudes (11a) which are >1.2 and ≤1.5, the condition of the wedge drive (1) is evaluated as worn.

8. Method according to claims 3 and 5, **characterized in that** for the condition evaluation of the wedge drive (1), a difference (Δ11a) is determined from two, in particular directly, consecutive normalized actual oscillation amplitudes (11a, 11a₂), wherein the difference is determined by subtracting the subsequent actual oscillation amplitude (11a₂) from the preceding actual oscillation amplitude (11a).

9. Method according to claim 8, **characterized in that**
in the case of the difference (Δ11a) >0.5, the condition of the device (100) is evaluated as critically overloaded, and/or
in the case of the difference (Δ11a) >0.2 and ≤0.5, the condition of the device (100) is evaluated as overloaded, and/or
in the case of the difference (Δ11a) ≥-0.15 and ≤0.2, the condition of the wedge drive (1) is evaluated as intact, and/or
in the case of the difference (Δ11a) <-0.15, the condition of the device (100) is evaluated as defective.

10. Method according to claim 8 or 9, **characterized in that** the condition of the device (100) is evaluated as worn in the case of a plurality of, in particular more than 100, successive differences (Δ11a) which are ≥0.001.

11. Method according to one of claims 1 to 10, **characterized in that** the wedge drive (1) has a slider bed (2), a slider part (3), a driver (4) and a forced retractor (9) provided between the slider part (3) and the driver (4), wherein the actual temperatures (T) are measured in the region of a driver guide (8) and/or in the region of a forced retractor guide (18).

12. Method according to claim 11, **characterized in that** a second actual temperature (T_{T}) is measured in the region of the driver (4) of the wedge drive (1), and **in that** a temperature difference (ΔT) between the actual temperature (T) of the forced-return guide (9) and the second actual temperature (T_{T}) of the driver (4) is formed for the condition evaluation of the wedge drive (1).

13. Method according to claim 12, **characterized in that**
in the case of the temperature difference (ΔT) >2°C, the condition of the wedge drive (1) is evaluated as critically overloaded, and/or
in the case of the temperature difference (ΔT) ≥0.5°C and ≤2°C, the condition of the wedge drive (1) is evaluated as overloaded, and/or
in the case of the temperature difference (ΔT) <0.5°C, the condition of the wedge drive (1) is evaluated as intact.

14. Method for condition monitoring, in which, using the method for evaluating the condition of the wedge drive (1), in particular the device (100) with the wedge drive (1), is monitored using the condition evaluation method according to one of claims 1 to 13.

15. Wedge drive (1) for deflecting a force (P), in particular pressing force, having a slider bed (2), having a slider part (3), having a driver (4), having a driver guide (8) between and slider part (3) and driver (4), having a forced retractor (9) between slider part (3) and driver (4), having a forced retractor guide (18) between driver (4) and forced retractor (9) and having a temperature sensor (10a, 10b) for measuring an actual temperature (T) of the wedge drive (1), **characterized in that** a first temperature sensor (10a) is arranged in the region of the driver guide (8) and/or a second temperature sensor (10a) is arranged in the region of the forced retractor guide (18).

16. Wedge drive (1) according to claim 15, **characterized in that** the driver guide (8), in particular designed as a roof guide, has two guide surfaces (14a, 14b) on the driver (4), between which the first temperature sensor (10a) is arranged on the driver (4).

17. Wedge drive (1) according to claim 15 or 16, **characterized in that** the forced retractor guide (18) on the driver (4) has a projection (15) which forms a guide track (16) for the forced retractor (9), wherein the second temperature sensor (10b) is arranged in the region of the projection (15).

18. Device, in particular press, for carrying out the method according to one of claims 1 to 14, having a wedge drive (1) according to one of claims 15 to 17 and having an evaluation device (20) connected to the first and/or second temperature sensor (10a, 10b) for evaluating the condition and/or monitoring the condition of the wedge drive (1) and/or the device (100).

## Revendications

1. Procédé pour l'évaluation de l'état d'un entraînement par coin (1) d'un dispositif (100), en particulier d'une presse, lequel entraînement par coin (1) exécute une course de travail (6a) et une course de retour (6b) en sens inverse de celle-ci pour dévier une force (P), en particulier une force de pressage, la température (T) de l'entraînement par coin (1) étant mesurée au cours du procédé, **caractérisé en ce que** plusieurs valeurs de température réelle (T1, T2) sont acquises en continu ou à des intervalles dans le temps pendant la course de travail et/ou de retour (6a, 6b) de l'entraînement par coin (1) et une courbe de température réelle dans le temps (T(t)) est générée à partir de ces valeurs de température réelle (T1, T2) acquises, une amplitude d'oscillation réelle (11) étant déterminée à partir de cette courbe de température réelle (T(t)) pour l'évaluation de l'état de l'entraînement par coin (1).

2. Procédé selon la revendication 1, **caractérisé en ce que** la température réelle (T) de l'entraînement par coin (1) est mesurée au moins au début et à la fin de la course de travail (6a) et/ou de la course de retour (6b).

3. Procédé selon la revendication 1 ou 2, **caractérisé en ce que** plusieurs amplitudes d'oscillation réelles (11) de courses de travail et/ou de retour (6a, 6b) consécutives dans le temps sont déterminées.

4. Procédé selon l'une des revendications 1 à 3, **caractérisé en ce que** l'amplitude d'oscillation réelle (11) est normée par sa mise en relation avec une grandeur de référence, laquelle grandeur de référence correspond à une amplitude d'oscillation de consigne (12) de la courbe de température (T(t)), en particulier déterminée au cours d'un rodage.

5. Procédé selon la revendication 4, **caractérisé en ce que** l'amplitude d'oscillation réelle (11) est normée par le calcul du quotient de cette amplitude d'oscillation réelle (11) et de la grandeur de référence.

6. Procédé selon la revendication 5, **caractérisé en ce que**, dans le cas où l'amplitude d'oscillation réelle normée (11a) est > 1,5, l'état de l'entraînement par coin (1) est interprété comme en surcharge critique et/ou,
dans le cas où l'amplitude d'oscillation réelle normée (11a) est > 1,2 et ≤ 1,5, l'état de l'entraînement par coin (1) est interprété comme en surcharge et/ou,
dans le cas où l'amplitude d'oscillation réelle normée (11a) est ≥ 0,7 et ≤ 1,2, l'état de l'entraînement par coin (1) est interprété comme intact, et/ou,
dans le cas où l'amplitude d'oscillation réelle normée (11a) est < 0,7, l'état du dispositif (100) est interprété comme défectueux.

7. Procédé selon les revendications 3 et 5, **caractérisé en ce que**, s'il y a plusieurs amplitudes d'oscillation réelles normées (11a) successives dans le temps, en particulier plus de 100, qui sont > 1,2 et ≤ 1,5, l'état de l'entraînement par coin (1) est interprété comme usé.

8. Procédé selon les revendications 3 et 5, **caractérisé en ce que**, pour une évaluation de l'état de l'entraînement par coin (1), une différence (Δ11a) de deux amplitudes d'oscillation réelles normées (11a, 11a₂) successives, en particulier en succession directe, est déterminée, la différence étant déterminée en soustrayant l'amplitude d'oscillation réelle (11a₂) suivante de l'amplitude d'oscillation réelle (11a) précédente.

9. Procédé selon la revendication 8, **caractérisé en ce que**
si la différence (Δ11a) est > 0,5, l'état du dispositif (100) est interprété comme en surcharge critique et/ou,
si la différence (Δ11a) est > 0,2 et ≤ 0,5, l'état du dispositif (1) est interprété comme en surcharge et/ou,
si la différence (Δ11a) est ≥ -0,15 et ≤ 0,2, l'état du dispositif (100) est interprété comme intact, et/ou,
si la différence (Δ11a) est < -0,15, l'état du dispositif (100) est interprété comme défectueux.

10. Procédé selon la revendication 8 ou 9, **caractérisé en ce que** s'il y a plusieurs différences (Δ11a) successives dans le temps, en particulier plus de 100, qui sont ≥ 0,001, l'état du dispositif (100) est interprété comme usé.

11. Procédé selon l'une des revendications 1 à 10, **caractérisé en ce que** l'entraînement par coin (1) comporte une glissière (2), un coulisseau (3), un poussoir (4) et un dispositif de rappel forcé (9) disposé entre le coulisseau (3) et le poussoir (4), les température réelles (T) étant mesurées dans la région d'un guide de poussoir (8) et/ou dans la région d'un guide de rappel forcé (18).

12. Procédé selon la revendication 11, **caractérisé en ce qu'**une deuxième température réelle (T_{T}) est mesurée dans la région du poussoir (4) de l'entraînement par coin (1) et **en ce que**, pour évaluer l'état de l'entraînement par coin (1), une différence de température (ΔT) entre la température réelle (T) du dispositif de rappel forcé (9) et la deuxième température réelle (T_{T}) du poussoir (4) est calculée.

13. Procédé selon la revendication 12, **caractérisé en ce que**
si la différence de température (ΔT) est > 2 °C, l'état de l'entraînement par coin (1) est interprété comme en surcharge critique et/ou,
si la différence de température (ΔT) est ≥ 0,5 °C et ≤ 2 °C, l'état de l'entraînement par coin (1) est interprété comme en surcharge et/ou,
si la différence de température (ΔT) est < 0,5 °C, l'état de l'entraînement par coin (1) est interprété comme intact.

14. Procédé de surveillance de l'état, dans lequel l'état de l'entraînement par coin (1), en particulier du dispositif (100) muni de l'entraînement par coin (1), est surveillé en utilisant le procédé de surveillance de l'état selon l'une des revendications 1 à 13.

15. Entraînement par coin (1) pour la déviation d'une force (P), en particulier d'une force de pressage, avec une glissière (2), avec un coulisseau (3), avec un poussoir (4), avec un guide de poussoir (8) entre le coulisseau (3) et le poussoir (4), avec un dispositif de rappel forcé (9) entre le coulisseau (3) et le poussoir (4), avec un guide de rappel forcé (18) entre le poussoir (4) et le dispositif de rappel forcé (9) et avec une sonde de température (10a, 10b) pour mesurer une température réelle (T) de l'entraînement par coin (1), **caractérisé en ce qu'**une première sonde de température (10a) est disposée dans la région du guide de poussoir (8) et/ou une deuxième sonde de température (10a) dans la région du guide de rappel forcé (18).

16. Entraînement par coin (1) selon la revendication 15, **caractérisé en ce que** le guide de poussoir (8), réalisé en particulier comme un guide en surplomb, comporte deux surfaces de guidage (14a, 14b) sur le poussoir (4), entre lesquelles la première sonde de température (10a) est disposée sur le poussoir (4).

17. Entraînement par coin (1) selon la revendication 15 ou 16, **caractérisé en ce que** le guide de rappel forcé (18) présente sur le poussoir (4) une saillie (15) qui forme une piste de guidage (16) pour le dispositif de rappel forcé (9), la deuxième sonde de température (10b) étant disposée dans la région de la saillie (15).

18. Dispositif, en particulier presse, pour l'exécution du procédé selon l'une des revendications 1 à 14, avec un entraînement par coin (1) selon l'une des revendications 15 à 17 et avec une unité d'analyse (20) connectée à la première sonde de température et/ou à la deuxième (10a, 10b) pour évaluer et/ou surveiller l'état de l'entraînement par coin (1) et/ou du dispositif (100).
